# EUROPÄISCHE PATENTSCHRIFT

(11) **EP 0 310 697 B1**
(45) Veröffentlichungstag und Bekanntmachung des Hinweises auf die Patenterteilung: **18.12.1991**
(21) Anmeldenummer: 87114719.5
(22) Anmeldetag: 08.10.1987
(51) Int. Cl.: D03D 45/20

(54) **Schlauchkops-Auswechselvorrichtung für eine Webmaschine**
Hollow cop changing apparatus for a loom
Dispositif de changement de canettes sans tube pour métier à tisser

(43) Veröffentlichungstag der Anmeldung: 12.04.1989
(73) Patentinhaber: JÜRGENS MASCHINENBAU GMBH & CO. KG, D-48282 Emsdetten (DE)
(72) Erfinder: Bassing, Friedrich Wilhelm, D-4407 Emsdetten (DE)
(74) Vertreter: Meyer, Ludgerus A., Dipl.-Ing.

(56) Entgegenhaltungen:
- CH-A- 391 602
- FR-A- 886 873
- GB-A- 736 951
- GB-A- 774 214
- US-A- 1 786 659
- US-A- 1 791 853
- US-A- 2 000 969

## Beschreibung

Die Erfindung betrifft eine Schlauchkops-Auswechselvorrichung für eine Webmaschine mit einem oberhalb der Weblade angeordneten Kopsmagazin mit in einer Kopsauswechselstellung dicht über dem nach oben offenen Trograum des Webschützen liegender Kopsaustrittsöffnung, einer Kopsauswerfvorrichtung zum Entfernen des Kopsrestes aus dem Webschützen, einer Kopseinpreßvorrichtung zum Einpressen eines neuen Schlauchkops aus dem Kopsmagazin in den Trograum des Webschützen, einer Schneidvorrichtung zum Abtrennen des Schußfadens vom auszuwerfenden Kopsrest sowie Steuervorrichtungen zur zeitlich aufeinander abgestimmten Betätigung der vorgenannten Vorrichtungen, wobei das Kopsmagazin zur gleichgerichteten Aufnahme von Schlauchkopsen mit jeweils einem zum Außenabzug ausgelegten Kopsende und einem im anderen Kopsende vom Kopsgarn fest eingebundenem Ansatzteil mit einem aus dem Schlauchkops koaxial herausragenden Halterungszapfen ausgelegt ist und der Webschützen eine nahe einem Ende des Trograumes angebrachte Klemmvorrichtung zur ausgerichteten Festlegung des Halterungszapfens eines Schlauchkops sowie eine vom anderen Ende des Trograumes im wesentlichen geradlinig zum Schützenende verlaufenden Fadeneinführschlitz und eine Fadenbremse aufweist.

Eine derartige Vorrichtung ist aus der USA 2 000 969 bekannt, bei der zu jedem Schlauchkops eine zugeordnete und mit dem Webfaden vorgeladene Fadenbremse in einem Kopsmagazin bevorratet wird.

Beim Auswechseln wird der Schlauchkops gleichzeitig mit der durch den Webfaden verbundenen Fadenbremse mit einem Schwenkarm in den Webschütz eingepreßt. Die Bevorratung der Schlauchkops mit vorgeladener Fadenbremse im Kopsmagazin ist aufwendig, da die Magazinschächte zweigeteilt ausgeführt und die Fadenbremse in einem extra Arbeitsgang mit dem Webfaden des Schlauchkops vorgeladen werden müssen. Ferner ergeben sich daraus Handhabungsprobleme, die besonders beim Einpressen des Schlauchkops oder beim Nachfallen der bevorrateten Schlauchkopse nachteilig zu Störungen aufgrund der am Webfaden anhängenden Fadenbremse führen kann. Ferner ist die aus einem Schwenkarm bestehende Kopseinpreßvorrichtung relativ platzaufwendig, da der Schwenkarm zur Gewährleistung einer annähernd geradlinigen Einpreßbewegung an einem langen Schwenkarm, d.h. in einem großen Schwenkradius, geführt werden muß.

Bei einer aus der DE-B-15 33 676 bekannten Schlauchkops-Auswechselvorrichtung werden zum Innenabzug ausgelegte, vollständig aus Kopsgarn bestehende Schlauchkopse durch die Kopseinpreßvorrichtung in den Trograum eines Webschützen eingepreßt, der mit Borstenleisten oder ähnlichen mit der Außenfläche des Schlauchkopses zusammenwirkenden Halterungsvorrichtungen ausgestattet ist. Das Auswerfen des Kopsrestes aus dem Webschützen erfolgt durch einen über dem Schützenkasten verschwenkbar gelagerten Auswerferarm, der mit seinem hakenförmigen Ende den im kettfernen Schützenende gehalterten Kopsrest aus dem Trograum herausreißt und diesen in einen neben dem Webstuhl aufgestellten Fangkorb schleudert. Bei dieser vorbekannten Konstruktion kann aber wegen unvermeidlicher Toleranzen im Außendurchmesser sowie der Zusammendrückbarkeit und der Oberflächenrauhigkeit der verwendeten Schlauchkopse weder bei deren Einpressen in den Trograum des Webschützen ein genau reproduzierbarer Sitz erreicht, noch eine hinreichend sichere Festlegung gegen axiale und transversale Verlagerungen des Schlauchkopses im hin- und hergeschlagenen Webschützen erzielt werden. Wegen dieser Schwierigkeiten wurden Schlauchkopse bisher im wesentlichen nur zur Herstellung von weniger anspruchsvoller Textilerzeugnissen, wie Scheuertüchern, Matten oder groben Wolldecken verwendet. Zum Verarbeiten synthetischer Garne sind Schlauchkopse praktisch kaum verwendet worden.

Aus der DE-B-15 35 424 ist ferner eine Schußspulen-Auswechselvorrichtung für Wechselwebstühle bekannt, bei welcher jeweils eine Schußspule aus einem Spulenmagazin mittels eines Einschlaghammers mit einem Halterungszapfen in eine im Webschützen vorgesehene Automatenklammer eingeschlagen wird. Derartige Schußspulen sind aber aus webtechnischen Gründen nur in begrenzter Länge verwendbar und können infolge ihres Spulenkerns nur eine im Vergleich zu Schlauchkopsen wesentlich geringere Schußfadenmenge aufnehmen. Da die in einem Webschützen jeweils mitführbare Schußfadenlänge insbesondere bei Breitwebmaschinen mit Arbeitsbreiten bis zu 30 m in sehr kurzer Zeit aufgebraucht ist, liegen die Wechselstellen im Gewebe vielfach so dicht beieinander, daß es erforderlich ist, die Punkte des Überlappens des Schußfadenendes der alten Schußspule und des Schußfadenanfangs der neuen Schußspule über die Gewebebreite zu verteilen. Zu diesem als Schußanlegen bezeichneten Vorgang muß die Webmaschine abgestellt und ein Teil des zuletzt eingetragenen Schußfadens durch das Oberfach herausgezogen und abgeschnitten werden, worauf der gefüllte Webschützen um etwa 1 bis 2 cm versetzt durch das Oberfach eingeschoben und von Hand in den Schützenkasten befördert wird, so daß die Schußfadenenden geringfügig überlappend zusammenliegen. Da sich dieser Vorgang alle 1 bis 2 Minuten wiederholt, ergibt sich außer der körperlichen Anstrengung für den Weber auch eine erhebliche Stillstandszeit der Webmaschine, so daß diese nur mit einem Wirkungsgrad von 50 bis 60% betrieben werden kann.

Wegen der größeren Schußfadenlänge von Schlauchkopsen wurde zwaversucht, zur Herstellung endlos gewebter Papiermaschinenbespannungen zur Verlängerung der Laufzeit des Webschützen Schlauchkopse einzusetzen. Dies hat jedoch nicht zum Erfolg geführt, da sich unerwünschte Verlagerungen und ein vorzeitiges Auseinanderfallen des Schlauchkopses in dem mit hoher Geschwindigkeit hin- und hergeschlagenen Webschützen nicht zuverlässig verhindern ließen und die beim Abzug des Schußfadens vom Innenkegel des Schlauchkopses eintretende unkontrollierte Ballonbildung im Webschützen zusätzliche Störungen verursacht. Es gelang auch nicht, ein hinreichend zuverlässiges automatisches Auswechseln der Schlauchkopse im Webschützen zu erreichen.

Aufgabe der Erfindung ist es, ausgehend von der US-A 2 000 969 eine Schlauchkops-Auswechselvorrichtung zu schaffen, die auf einfache Weise einem zuverlässigen automatischen Kopswechsel und ein weitgehend-störungfreies Schlauchkopsweben mit höherem Wirkungsgrad der Webmaschine ermöglicht.

Zur Lösung dieser Aufgabe ist die Schlauchkops-Auswechselvorrichtung der eingangs genannten Art mit den Merkmalen des Patentanspruchs 1 ausgestattet.

Durch die Verwendung eines Kopsmagazins für in der EP-A 0 310 696 beschriebene Schlauchkopse mit einem zum Außenabzug ausgelegten Kopsende und einer gleichzeitig mit dem Kopseinpreßstempel absenkbare Faden-Einführvorrichtung wird eine sehr zuverlässige Einbringung und Halterung des neuen Schlauchkopses und des zugehörigen Schußfadens in den zuvor durch den Kopsauswerfstempel ebenso zuverlässig vom Kopsrest befreiten Webschützen erzielt. Da alle mit der Kopsauswechslung verbundenen Arbeitsschritte durch eine elektronische Ablaufsteuerung selbsttätig vorgenommen werden, wird auch bei mehrschützigen Breitwebmaschinen mit beidseitigem Steigkastenwechsel und einem Vierfarben-Schlauchkopsmagazin ein wesentlich verbesserter Wirkungsgrad der Webmaschine erreicht.

Vorteilhafte weitere Ausgestaltungen der Schlauchkops-Auswechselvorrichtung sind in den Unteransprüchen beschrieben.

Im folgenden wird eine bevorzugte Ausführungsform der Schlauchkops-Auswechselvorrichtung unter Bezugnahme auf die beigefügten Zeichnungen weiter erläutert. Es zeigen:
- Fig. 1: einen schematischen Teilquerschnitt durch die Weblade, das Kopsmagazin und zugehörige Vorrichtungen einer Webmaschine,
- Fig. 2: eine teilweise weggebrochene Seitenansicht der Weblade, des Kopsmagazins und des in der Kopsauswechselstellung gehaltenen Webschützen der Webmaschine gemäß Fig. 1,
- Fig. 3: eine teilweise geschnittene Seitenansicht der Kopsauswerfvorrichtung,
- Fig. 4: eine teilweise geschnittene Ansicht einer in den Webschützen eingesenkten Schneidvorrichtung,
- Fig. 5: eine schematische Ansicht eines Schußfadengreifers mit
- Fig. 6: eine schematische Aufsicht auf einen zugehörigen Webschützen mit eingesetztem Schlauchkops und
- Fig. 7: eine schematische perspektivische Ansicht eines Schlauchkopses.

Die in den Figuren 1 bis 5 dargestellte Schlauchkops-Auswechselvorrichtung für eine mit mehreren Schützen arbeitende Breitwebmaschine mit Steigkastenwechsel weist ein oberhalb der Weblade 1 angeordnetes Kopsmagazin 3 auf, das durch einen Druckmittelzylinder 11 und einen mit diesem schwenkbar verbundenen Winkelhebel um eine an der Obertraverse 5 der Webmaschine angeordnete, horizontale Schwenkachse 4 zwischen einer in Fig. 1 in ausgezogenen Linien dargestellten Kopseinpreßstellung und einer gestrichelt dargestellten Ruhestellung verschwenkbar ist. Das Kopsmagazin weist vier in ihrem oberen Teil parallel verlaufende Speicherschächte 6 zur gleichgerichteten Aufnahme einer Vielzahl von Schlauchkopsen 7 der in Fig. 7 dargestellten Art auf. Die Speicherschächte 6 besitzen jeweils einen in der von der Gewebekante 62 abgewandten Endwand angeordneten Fadenschlitz 10. Die Fadenenden 52 der Schlauchkopse 7 sind jeweils durch den Fadenschlitz 10 ihres Speicherschachts 6 zu einem nicht dargestellten Saugrohr geführt. Die Speicherschächte 6 sind in ihrem unteren Abschnitt schräg einwärts abgewinkelt und dort jeweils mit einer zwischen einer Sperrstellung und einer den Durchtritt eines Schlauchkopses 7 zulassenden Öffnungsstellung beweglichen Sperrklappe 8 versehen. Zwischen den Austrittsenden der Speicherschächte 6 und deren Sperrklappen 8 liegt eine zentrale Einpreßkammer 14 mit einer an der Unterseite des Kopsmagazins angeordneten Kopsaustrittsöffnung 9. Im Kopsmagazin 3 ist ferner zwischen den beiden inneren Speicherschächten 6 eine Kopseinpreßvorrichtung mit einem druckmittelbetätigten Einpreßzylinder 13 und einem Kopseinpreßstempel 12 vorgesehen, der zwischen einer in Fig. 1 dargestellten Ruhestellung und einer abwärts ausgefahrenen Einpreßstellung verschiebbar ist und dabei einen zuvor über eine geöffnete Sperrklappe 8 in die Einpreßkammer 14 eingebrachten, in der Kopsaustrittsöffnung 9 liegenden Schlauchkops 7 in den Trograum 37 des in der Kopsauswechselstellung dicht darunterliegenden Webschützen 2 einpreßt.

Da der Kopswechsel bei der dargestellten Webmaschine mit Steigkastenwechsel nicht im Schützenkasten selbst vorgenommen werden kann, wird der Webschützen 2 aus dem nicht dargestellten Schützenkasten mittels des entsprechend steuerbaren Schlagzylinders mit geringer Ausstoßgeschwindigkeit in die in Fig. 2 dargestellte Kopsauswechselstelllung bewegt, in welcher er durch ein in der Weblade 1 hochschwenkbar angeordnetes Positionierelement 15 (das in Fig. 2 heruntergeschwenkten Ruhestellung dargestellt ist) angehalten und durch ein am anderen Schützenende in der Weblade 1 um eine Schwenkachse 17 hochschwenkbares Positionierelement festgelegt wird. An der Weblade 1 ist ferner ein in Fig. 3 dargestellter, um eine horizontale Schwenkachse 19 verschwenkbarer Niederhalter 18 vorgesehen, der durch einen Druckmittelzylinder 20 in die in Fig. 3 dargestellte, seitlich gegen den Webschützen andrückende Stellung beweglich ist.

Der in Fig. 6 dargestellte Webschützen 2 weist eine nahe einem Ende des oberseitig eingetieften Trograumes 37 angebrachte Klemmvorrichtung 38 mit zwei jeweils einer zugeordneten Seitenwand des Webschützen 2 gegenüberliegenden, federnden Klemmbakken 39 zum auswechselbaren Eindrücken des Halterungszapfens 45 eines in Fig. 7 dargestellten Schlauchkopses 7 auf. Am anderen Ende des Webschützens 2 ist ein vom Trograum 37 in dessen Längsrichtung geradlinig bis zum Schützenende durchgehender Fadeneinführschlitz 40 bis über die Mittelachse des Webschützen 2 eingetieft. Mit diesem Fadeneinführschlitz 40 ist ferner eine seitlich abzweigende, herkömmliche Einfädelvorrichtung 42 verbunden. An dem von der Klemmvorrichtung 38 entfernten Ende des Trograumes 37 ist ferner eine auf den Fadeneinführschlitz 40 fluchtend ausgerichtete Fadenbremse 41 der in der einen Webschützen betreffenden parallelen europäischen Patentanmeldung der Anmelderin vom gleichen Anmeldetag näher beschriebenen Art angeordnet.

Der in Figuren 6 und 7 dargestellte Schlauchkops 7 weist ein zum Außenabzug ausgelegtes konisches Kopsende 47 und ein in das andere Kopsende 48 durch das Kopsgarn fest eingebundenes Ansatzteil 43 mit einem garnumwickelten Ansatzkonus 44 mit entgegengesetzt konisch geneigten Ringstufen und einem koaxial auswärts vorstehenden Halterungszapfen 45 auf, der bei der dargestellten Ausführungsform mit vier jeweils in Ringnuten des Halterungszapfens 45 eingespannten, geschlitzten Rastringen 46 versehen ist. Der Schlauchkops 7 ist ferner mindestens bis zum Ende seiner das Ansatzteil 43 umschließenden Garnbewicklung mit einer aufgeschrumpften Mantelhülle 49 aus Kunststoff-Schrumpffolie eng anliegend umschlossen. Auf die Mantelhülle 49 kann ferner zur Erhöhung der Eigensteifigkeit ein eingebettete Verstärkungsfäden 51 enthaltender Verstärkungsstreifen 50 in axialer Richtung aufgeklebt sein. Der von der konischen Außenfläche des Kopsendes 47 durch eine zentrische Öffnung der Mantelhülle 49 abzuziehende Faden 52 wird beim Kopswechsel in den Fadeneinführschlitz 40 und die Fadenbremse 41 eingelegt.

An der von der Gewebekante 62 abgewandten Seite des Kopsmagazins 3 ist ferner eine mit dem Kopseinpreßstempel 12 zu gemeinsamer Absenkbewegung verbundene Fadeneinführvorrichtung 21 angeordnet, die einen dicht an der den Fadenschlitz 10 enthaltenden Endwand des Kopsmagazins 3 angeordneten Fadengreifer 22 und einen relativ zu diesem begrenzt horizontal verschiebbaren zweiten Fadengreifer 23 aufweist, der durch einen druckmittelbetätigten Fadenspannzylinder 24 in Richtung vom anderen Fadengreifer 22 fort verschiebbar ist, um dadurch den von beiden Fadengreifern 22 und 23 erfaßten Faden 52 des in den Webschützen 2 einzupressenden Schlauchkopses geradlinig auszuspannen.

Wie Fig. 1 erkennen läßt, ist an einem mit dem Brustbaum 61 verbundenen Profilrohr ferner zwischen der Gewebekante 62 und dem Kopsmagazin 3 ein erster Schußfadengreifer 27 sowie ein in Fig. 5 dargestellter zweiter Schußfadengreifer 28 angebracht, der in Fig. 1 weggelassen ist und von der Gewebekante 62 her gesehen hinter dem Kopsmagazin 3 befestigt ist. An der Weblade 1 ist ferner in deren zwischen den Schußfadengreifern 27 und 28 liegendem Bereich eine Schußfadenschere 29 vorgesehen, die durch einen mit dieser verbundenen Scherenstößel 31 bei der Anschlagbewegung der Weblade 1 jeweils nur dann zum Abtrennen des zuletzt in das Webfach eingetragenen Schußfadens betätigt wird, wenn der normalerweise durch eine Öffnung eines Profilrohres am Brustbaum 61 einschiebbare Scherenstößel 31 auf eine am Profilrohr zwischen einer zurückgezogenen Ruhestellung und einer die Durchtrittsöffnung für den Scherenstößel 31 verschließenden Anschlagstellung verschiebbare Anschlagplatte 30 auftrifft. Der abgeschnittene Schußfadenrest wird nach der Freigabe durch den Fadengreifer 28 über ein neben diesem mündendes Fadensaugrohr abgesaugt.

Zum Entfernen des weitgehend abgelaufenen Kopsrestes aus dem Webschützen 2 ist eine Kopsauswerfvorrichtung vorgesehen, die einen in einer Auswerferbohrung 33 der Weblade 1 verschiebbar geführten Kopsauswerferstempel 34 und einen druckmittelbetätigten Auswerferzylinder 35 aufweist, der den Kopsauswerferstempel 34 bei in der Kopsauswechselstellung festgelegtem Webschützen 2 durch eine in diesem unterseitig angeordnete Durchgangsöffnung 36 gegen den in den federnden Klemmbacken 39 der Klemmvorrichtung 38 eingespannten Halterungszapfen 45 des Kopsrestes ausfährt, so daß der Halterungszapfen 45 aus den Klemmbacken 39 aufwärts ausgestoßen wird. Zum Abführen des Kopsrestes dient eine Kopsrest-Abführvorrichtung 56, die mittels eines druckmittelbetätigten Stellzylinders 58 zwischen der in Fig. 3 dargestellten Aufnahmestellung und einer Freigabestellung beweglich ist. Der Halterungszapfen 45, des durch den Kopsauswerfstempel 34 aus den Klemmbacken 39 des Webschützens 2 ausgestoßenen Kopsrestes gelangt in den in der Aufnahmestellung direkt darüberliegend angeordneten Kopsrestgreifer 57 und wird dann mit diesem durch Betätigung des Stellzylinders 58 in die Freigabestellung bewegt und dort in einen Auffangbehälter fallengelassen. Zur genauen Ausrichtung des Kopsrestgreifers 57 relativ zum Webschützen 2 dient ein sich in der Aufnahmestellung gegen einen aufwärts vorstehenden Führungssteg der Weblade 1 anlegender Positionieranschlag 59.

An der Kopsrestabführvorrichtung 56 ist ferner die in Fig. 4 dargestellte, durch einen Druckmittelzylinder 54 betätigbare Fadenschere 53 um eine horizontale Schwenkachse 55 verschwenkbar angelenkt. Die Fadenschere 53 wird in den Abschnitt des Trograumes 37 zwischen der Fadenbremse 41 und dem Ende der weitgehend leeren Mantelhülle 49 eingeschwenkt, um dort den vom Kopsrest durch die Fadenbremse 41 verlaufenden Restfaden abzuschneiden.

Wenn nun der neue Schlauchkops 7 durch den abwärtsbewegten Kopseinpreßstempel 12 in den leeren Trograum 37 des Webschützen 2 so eingedrückt wird, daß die Rastringe 46 seines Halterungszapfens 45 in die federnden Klemmbacken 39 der Klemmvorrichtung 38 einschnappen, wird gleichzeitig mit dem Kopseinpreßstempel 12 auch die Fadeneinführvorrichtung 21 mit dem in den Fadengreifern 22 und 23 nach Betätigung des Fadenspannzylinders 24 straff ausgespannten Faden 52 so abgesenkt, daß der Fadengreifer 22 zwischen der Fadenbremse 41 und dem Kopsende 47 in den Trograum 37 eintaucht und der Fadengreifer 23 an der Außenseite des Schützenendes soweit abwärts bewegt wird, daß der zwischen den Fadengreifern 22 und 23 geradlinig ausgespannte Faden dabei in den Fadeneinführschlitz 40 und den mit dieser geradlinig fluchtenden Schlitz der Fadenbremse 41 eingeführt wird. Die in der einen Webschützen betreffenden parallelen europäischen Patentanmeldung der Anmelderin vom gleichen Anmeldetag beschriebene Fadenbremse ist so ausgelegt, daß der eingelegte Faden aus dieser nicht mehr nach oben herausgezogen werden kann. Auf diese Weise wird gleichzeitig mit dem Einpressen des neuen Schlauchkopses 7 ein zuverlässiges Einführen des Fadens in die Fadenbremse 41 und den Fadeneinführschlitz 40 erreicht. Der im Fadeneinführschlitz 40 geführte Faden legt sich beim nachfolgenden Schützenschlagbetrieb bei der Umkehr der Schützen-Bewegungsrichtung selbsttätig in die Einfädelvorrichtung 42 ein.

Nach Beendigung der Kopsauswechslung wird der Webschützen 2 mittels eines an der Unterseite des Kopsmmagazins 3 horizontal angeordneten, druckmittelbetätigten Rückführzylinders 25 und eines durch diesen verschiebbaren, mit dem Webschützen 2 zusammenwirkenden Rückführelements 26 in den Schützenkasten zurückgestoßen.

Zum Betrieb der vorstehend beschriebenen Schlauchkops-Auswechselvorrichtung für eine Mehrschützen-Breitwebmaschine mit Steigfachwechsel und Vierfarben-Schlauchkopsverarbeitung werden zunächst die einzelnen Speicherschächte 6 des Kopsmagazins 3 jeweils mit Schlauchkopsen 7 zugeordneter verschiedener Art beschickt, die zur Erzielung einer optimalen Schußfadenkapazität in engen Toleranzen für den Kopsdurchmesser, die Kopslänge und die genau bemessene, aufgewickelte Schußfadenlänge hergestellt wurden. Jedem Speicherschacht 6 ist dabei ein elektronisches Zählwerk zugeordnet, das mit einer bestimmten Kastenzelle des Steigkastenwechsels über die Webmaschinensteuerung zusammenarbeitet. Danach wird die sich aus der Kenntnis der auf dem Schlauchkops 7 aufgewickelten Schußfadenlänge und der Gewebebreite rechnerisch ergebende mögliche Anzahl der Schußeinträge am elektronischen Zählwerk eingestellt, so daß dieses nach Ausführung der am Zählwerk eingestellten Anzahl von Schußeinträgen selbsttätig einen Schlauchkopswechsel auslöst, wenn der Webschützen bei der dargestellten Ausführungsform von rechts nach links in seine Kastenzelle fliegt. Beim folgenden Ladenvorlauf wird dann der von diesem Webschützen 2 in das Webfach eingetragene Schußfaden von den Schußfadengreifern 27 und 28 am Brustbaum 61 erfaßt und beim Ladenanschlag mittels der Schußfadenschere 29 abgeschnitten. Die Einleitung des eigentlichen Kopswechsels wird nun solange in Bereitschaft gehalten, bis der Webschützen 2 mit dem weitgehend leeren Kopsrest wieder zur Ladenbahn heruntgergewechselt wird und zum Schützenabschlag von links nach rechts bereitsteht. In dieser Stellung wird durch die Steuervorrichtungen der Schützenabschlag ausgesetzt und die Weblade 1 in ihrer hinteren Ladenstellung bei voll geöffnetem Webfach abgestellt. Nach Hochschwenken des Positionierelements 15 wird dann der Webschützen 2 mittels des nicht dargestellten Schlagzylinders mit gesteuerter, langsamer Geschwindigkeit in die in Fig. 2 dargestellte Kopsauswechselstellung bewegt und in dieser durch Hochschwenken des anderen Positionierelements 16 axial festgelegt. Gleichzeitig wird der Niederhalter 18 durch Betätigung des Schwenkzylinders 20 um die Schwenkachse 19 in die in Fig. 3 dargestellte Stellung verschwenkt, so daß der Webschützen 2 zuverlässig in einer für den Kopswechsel optimalen Stellung festgelegt ist.

In dieser Stellung wird die Kopsrestabführvorrichtung 56 mittels des Stellzylinders 58 gegen einen Anschlag 59 in die in Fig. 3 dargestellte Aufnahmestellung bewegt und die Fadenschere 53 in die in Fig. 4 dargestellte, in den Trograum 37 des Webschützen 2 eintauchende Stellung verschwenkt. Durch Betätigung des Auswerfzylinders 35 wird dann der Kopsauswerfstempel 34 durch die Durchgangsöffnung 36 gegen den in den federnden Klemmbacken 39 der Klemmvorrichtung 38 eingespannten Halterungszapfen 45 des Kopsrestes ausgefahren und überführt diesen in den unmittelbar darüberliegenden Kopsrestgreifer 57. In der oberen Endlage des Kopsauswerfstempels 34 schneidet die Fadenschere 53 den Restfaden vom Kopsrest ab. Die Fadenschere 53 und die Kopsrestabführvorrichtung 56 werden dann in ihre Ausgangsstellung zurückbewegt, wobei der aufgenommene Kopsrest aus dem Kopsrestgreifer 57 fallengelassen wird.

Zum Einpressen eines neuen Schlauchkopses 7 wird nun das Kopsmagazin 3 um die Schwenkachse 4 gegen einen Anschlag 60 in die in Fig. 1 ausgezogen dargestellte Stellung verschwenkt, in welcher seine Kopsaustrittsöffnung 9 genau ausgerichtet über dem nach oben offenen Trograum 37 des Webschützen 2 liegt. Nun wird aus dem die Schlauchkopse 7 zur Beschickung dieses Webschützen 2 enthaltenden Speicherschacht 6 durch Betätigung seiner Sperrklappe 8 ein Schlauchkops in die Einpreßkammer 14 bewegt und dieser dann durch Betätigung des Einpreßzylinders 13 mittels des Kopseinpreßstempels 12 durch die Kopsaustrittsöffnung 9 so in den Trograum 37 des Webschützens 2 eingepreßt, daß die Rastringe 46 seines Halterungszapfens 45 zwischen die beiden federnden Klemmbacken 39 der Klemmvorrichtung 38 einschnappen und die den eigentlichen Kopsgarnwickel eng umschließende Mantelhülle 49 ohne Berührung mit sonstigen Halterungsvorrichtungen genau ausgerichtet frei im Trograum 37 gehaltert ist. Der durch den Fadenschlitz 10 des jeweiligen Speicherschachts 6 zu einem nicht dargestellten Saugrohr geführte Faden 52 wird gleichzeitig von den Fadengreifern 22 und 23 der Fadeneinführvorrichtung 21 erfaßt und durch Betätigung des Fadenspannzylinders 24 unter Verschiebung des Fadengreifers 23 geradlinig ausgespannt und dabei durch den in den Trograum 37 zwischen der Fadenbremse 41 und dem Ende der Mantelhülle 49 eintauchenden Fadengreifer 23 und den außerhalb des Schützenendes abgesenkten Fadengreifer 23 selbsttätig in den Fadeneinführschlitz 40 und die Fadenbremse 41 eingelegt. Wenn der Kopseinpreßstempel 12 und die Fadeneinführvorrichtung 21 aufwärts in ihre Ruhelage zurückkehren, gibt der Fadengreifer 16 den Kopsfaden frei.

Entweder in dieser Stellung oder schon vor dem Einpressen des Schlauchkopses werden die Positionierelemente 15 und 16 und der Niederhalter 18 in ihre den Webschützen 2 freigebende Stellung zurückgeführt.

Nachdem somit der Kopswechsel beendet ist, wird der Webschützen 2 durch den am Kopsmagazin 3 befestigten Rückführzylinder 25 und das Rückführelement 26 in seine Kastenzelle zurückgestoßen und dort mittels einer Zusatzbremse positioniert. Das Kopsmagazin 3 und der Rückführzylinder 25 schwenken nun in ihre gestrichelt dargestellte Ruhestellung zurück.

Nunmehr erfolgt zunächst ein Einzelschlag des Webschützen 2 von links nach rechts und das elektronische Zählwerk wird automatisch auf Null zurückgestellt. Nach Ablauf der Schützenflugzeit schaltet sich die Webmaschine automatisch zum Weiterbetrieb ein. Beim nächsten Vorlauf der Weblade 1 erfolgt nun das Abschneiden des neuen Schußfadens durch die Schußfadenschere 29. Die Schußfadengreifer 27 und 28 und der Fadengreifer 23 geben nun die Fäden frei, die dann mittels des Fadenabsaugrohres 32 abgesaugt werden.

Die vorstehend beschriebenen Arbeitsgänge werden durch elektronische Steuervorrichtungen (SPS) mit frei programmierbarer Steuerung für die Schaftmaschine, den Steigkastenwechsel, die hydraulischen Schlageinrichtungen, den Warenabzug, den Kettnachlaß und die verschiedenen in ihrem zeitlichen Ablauf geregelten Betätigungen der Einzelteile der Schlauchkops-Auswechselvorrichtung gesteuert. Die Steuervorrichtungen sind dabei vorteilhaft so ausgelegt, daß die einzelnen Arbeitsschritte bei Bedarf auch manuell und taktweise betätigt werden können.

Die vorstehend an Hand einer bevorzugten Ausführungsform beschriebene Schlauchkops-Auswechselvorrichtung kann vom Fachmann je nach den Anforderungen des Einzelfalles in verschiedener Weise zweckentsprechend abgewandelt werden, sofern dabei Schlauchkopse mit einem zum Außenabzug ausgelegten Kopsende und einem im anderen Kopsende eingebundenen Halterungszapfen durch einen Einpreßstempel so in den Webschützen eingepreßt werden, daß gleichzeitig ein zusammen mit dem Kopseinpreßstempel in den Trograum des Webschützens eingesenkter Fadengreifer den Kopsfaden in einen geradlinigen Fadeneinführschlitz des anderen Schützenendes einlegt.

## Patentansprüche

1. Schlauchkops-Auswechselvorrichung für eine Webmaschine mit einem oberhalb der Weblade angeordneten Kopsmagazin mit in einer Kopsauswechselstellung dicht über dem nach oben offenen Trograum des Webschützen liegender Kopsaustrittsöffnung, einer Kopsauswerfvorrichtung zum Entfernen des Kopsrestes aus dem Webschützen, einer Kopseinpreßvorrichtung zum Einpressen eines neuen Schlauchkopses aus dem Kopsmagazin in den Trograum des Webschützen, einer Schneidvorrichtung zum Abtrennen des Schußfadens vom auszuwerfenden Kopsrest sowie Steuervorrichtungen zur zeitlich aufeinander abgestimmten Betätigung der vorgenannten Vorrichtungen, wobei das Kopsmagazin zur gleichgerichteten Aufnahme von Schlauchkopsen mit jeweils einem zum Außenabzug ausgelegten Kopsende und einem im anderen Kopsende vom Kopsgarn fest eingebundenem Ansatzteil mit einem aus dem Schlauchkops koaxial herausragenden Halterungszapfen ausgelegt ist und der Webschützen eine nahe einem Ende des Trograumes angebrachte Klemmvorrichtung zur ausgerichteten Festlegung des Halterungszapfens eines Schlauchkops sowie eine vom anderen Ende des Trograumes im wesentlichen geradlinig zum Schützenende verlaufenden Fadeneinführschlitz und eine Fadenbremse aufweist, **dadurch gekennzeichnet,** daß
a) in der Weblade (1) ein in der Kopsauswechselstellung des Webschützen (2) durch eine unterseitige Durchgangsöffnung (36) desselben gegen einen in der Klemmvorrichtung (38) eingespannten Halterungszapfen (45) aufwärts ausfahrbarer Kopsauswerfstempel (34) geführt ist,
b) die Kopseinpreßvorrichtung einen in der Kopsauswechselstellung des Webschützen (2) abwärts gegen einen an der Kopsaustrittsöffnung (9) des Kopsmagazins (3) einpreßbereit ausgerichteten Schlauchkops (7) ausfahrbaren Kopseinpreßstempel (12) zum Einpressen des Halterungszapfens (45) dieses Schlauchkopses (7) in die Klemmvorrichtung (38) des Webschützen (2) aufweist und
c) eine in der Kopsauswechselstellung des Webschützen (2) über dessen Fadeneinführschlitz (40) angeordnete, gleichzeitig mit dem Kopseinpreßstempel (12) absenkbare Faden-Einführvorrichtung (21) mit mindestens einem den durch einen Fadenschlitz (10) des Kopsmagazins (3) herausgeführten Faden (52) des einzupressenden Schlauchkopses (7) beim Absenken in den Fadeneinführschlitz (40) und die Fadenbremse (41) des Webschützen (2) einführenden Fadengreifer (22, 23) vorgesehen ist.

2. Schlauchkops-Auswechselvorrichtung nach Anspruch 1, dadurch gekennzeichnet, daß die Fadeneinführvorrichtung (21) einen beim Absenken in den nach oben offenen Trograum (37) des Webschützen (2) absenkbaren ersten Fadengreifer (10), einen relativ zu diesem im wesentlichen in Längsrichtung des Webschützen (2) verschiebbaren, außerhalb dessen Schützenende absenkbaren zweiten Fadengreifer (17) sowie einen Fadenspannzylinder (18) zum auf den Fadeneinführschlitz (40) des Webschützen (2) ausgerichteten Spannen des einzuführenden Fadens (52) aufweist.

3. Schlauchkops-Auswechselvorrichtung nach Anspruch 1 oder 2, dadurch gekennzeichnet, daß die Fadeneinführvorrichtung (21) mit dem Kopseinpreßstempel (12) zu gemeinsamer Absenkbewegung verbunden ist.

4. Schlauchkops-Auswechselvorrichtung nach einem der Ansprüche 1 bis 3, dadurch gekennzeichnet, daß das Kopsmagazin (3) zwischen einer Kopseinpreßstellung und einer den Raum dicht über dem Webschützen (2) freigebenden Ruhestellung beweglich ist.

5. Schlauchkops-Auswechselvorrichtung nach einem der Ansprüche 1 bis 4, dadurch gekennzeichnet, daß zusätzlich eine Kopsrest-Abführvorrichtung (56) mit zwischen einer Aufnahmestellung dicht über der Klemmvorrichtung (38) des in der Kopsauswechselstellung befindlichen Webschützen (2) und einer Freigabestellung beweglichen Kopsrestgreifer (57) vorgesehen ist.

6. Schlauchkops-Auswechselvorrichtung nach einem der Ansprüche 1 bis 5, dadurch gekennzeichnet, daß zusätzlich eine in der Kopsauswechselstellung des Webschützen (2) in dessen Trograum (37) zwischen dem Kopsrest und dem Fadeneinführschlitz (40) einführbare Schneidvorrichtung (53) zum Abtrennen des vom Kopsrest zur Gewebekante (62) verlaufenden Schußfadens vorgesehen ist.

7. Schlauchkops-Auswechselvorrichtung nach Anspruch 6, dadurch gekennzeichnet, daß die Schneidvorrichtung mit der Kopsrest-Abführvorrichtung (56) zu gemeinsamer Bewegung verbunden und vorzugsweise als durch einen Druckmittelzylinder betätigbare Schere (53) ausgebildet ist.

8. Schlauchkops-Auswechselvorrichtung nach einem der Ansprüche 1 bis 7, gekennzeichnet durch zwei nahe dem Brustbaum (61) stationär angeordnete Schußfadengreifer (27,28) zum Erfassen des vom Webschützen (2) in das Webfach eingetragenen Schußfadens sowie eine an der Weblade (1) angebrachte Schußfaden-Schneidvorrichtung (29) zum Abtrennen des in den Schußfadengreifern (27,28) gehaltenen Schußfadens beim Ladenanschlag.

9. Schlauchkops-Auswechselvorrichtung nach Anspruch 8, dadurch gekennzeichnet, daß die Schußfaden-Schneidvorrichtung als durch ein Stoßelement (31) betätigte Fadenschere (29) ausgebildet ist und am Brustbaum (61) ein zwischen einer Anschlagstellung und einer Ruhestellung beweglich geführtes Anschlagteil (30) angeordnet ist, das jeweils bei der Anschlagbewegung der Weblade (11) nur in seiner Anschlagstellung eine Betätigung der Fadenschere (29) bewirkt.

10. Schlauchkops-Auswechselvorrichtung nach einem der Ansprüche 1 bis 9, dadurch gekennzeichnet, daß das Kopsmagazin (3) mehrere jeweils zur Aufnahme von Schlauchkopsen (7) einer bestimmten zugeordneten Art und/oder Farbe dienende Speicherschächte (6) mit an deren Austrittsenden angeordneten, getrennt betätigbaren Sperrklappen (8) aufweist.

11. Schlauchkops-Auswechselvorrichtung nach Anspruch 10, dadurch gekennzeichnet, daß die Kopseinpreßvorrichtung (12,13) im Kopsmagazin (3) zwischen angrenzenden Speicherschächten (6) angeordnet ist, die in eine gemeinsame, durch die Sperrklappen (8) abgeteilte Einpreßkammer (14) unter dem Einpreßstempel (42) münden.

12. Schlauchkops-Auswechselvorrichtung nach Anspruch 10 oder 11 für eine Breitwebmaschine, insbesondere zur Herstellung endloser Papiermaschinenbespannungen, mit an jedem Ende der Weblade (1) als Steigkästen übereinander angeordneten Schützenkästen, diesen zugeordneten Webschützen (2) zur Aufnahme von Schlauchkopsen (7) einer vorbestimmten Art oder Farbe sowie herkömmlichen Steuervorrichtungen zur Erzeugung eines vorbestimmten bindungsgemäßen Steigkastenwechsels, dadurch gekennzeichnet, daß die Weblade (1) in einem zwischen den Schützenkästen und der Gewebekante (62) liegenden Bereich in der Länge des Webschützen (2) angepaßtem Abstand angeordnete, zwischen einer Sperrstellung und einer zurückgezogenen Freigabestellung bewegliche Positionierelemente (15,16) zur Festlegung des Webschützen (2) in seiner Kopsauswechselstellung aufweist, das Kopsmagazin (3), die Kopseinpreßvorrichtung (12,13), die Kopsauswerfvorrichtung (33-35) und die Faden-Einführvorrichtung (21) jeweils über der so bestimmten Kopsauswechselstellung angebracht sind, die Steuervorrichtungen Stellorgane zum unabhängigen Verstellen der Positionierelemente (15,16) zwischen der Sperrstellung und der Freigabestellung umfassen und eine Rückführvorrichtung (25,26) zur Rückführung des mit einem neuen Schlauchkops (7) beschickten Webschützen (2) in den zugeordneten Schützenkasten vorgesehen ist.

13. Schlauchkops-Auswechselvorrichtung nach Anspruch 12, dadurch gekennzeichnet, daß die Schützenschlagvorrichtung zum kraftarmen Verschieben des Webschützens (2) in die Kopsauswechselstellung umsteuerbar ist.

14. Schlauchkops-Auswechselvorrichtung nach einem der Ansprüche 10 bis 13, dadurch gekennzeichnet, daß die Positionierelemente als in der Weblade (1) gelagerte, in ihre Sperrstellung hochschwenkbare Positionierhebel (15,16) ausgebildet sind.

15. Schlauchkops-Auswechselvorrichtung nach einem der Ansprüche 10 bis 14, dadurch gekennzeichnet, daß die Rückführvorrichtung einen vorzugsweise mit dem Kopsmagazin (3) zu gemeinsamer Bewegung verbundenen Druckmittelzylinder (25) und einen durch diesen betätigten, den Webschützen (2) beschleunigenden Rückführblock (26) aufweist.

16. Schlauchkops-Auswechselvorrichtung nach einem der Ansprüche 1 bis 15, dadurch gekennzeichnet, daß vorzugsweise elektronisch arbeitende Meßvorrichtungen für die durch Schußeintrag abnehmende Schußgarn-Restmenge des im Webschützen (2) befindlichen Schlauchkopses (7) sowie jeweils bei Erreichen einer vorbestimmten Schußgarn-Restmenge automatisch betätigte Stellvorrichtungen zur Einleitung des Kopswechsel-Ablaufs vorgesehen sind.

17. Schlauchkops-Auswechselvorrichtung nach einem der Ansprüche 1 bis 16, gekennzeichnet durch frei programmierbare elektronische Steuervorrichtungen für den Warenabzug, den Kettnachlaß, die Schaftmaschine, die hydraulische Schützenschlageinrichtung, den etwaigen Steigkastenwechsel, sowie den zeitlichen Ablauf der automatischen Kopsauswechslung.

18. Schlauchkops-Auswechselvorrichtung nach Anspruch 17, dadurch gekennzeichnet, daß die elektronischen Steuervorrichtungen zusätzlich manuell taktweise betätigbar sind.

19. Schlauchkops-Auswechselvorrichtung nach Anspruch 17 oder 18 für Webmaschinen mit Steigkastenwechsel, dadurch gekennzeichnet, daß die Steuervorrichtungen bei einem Webschützen (2) mit auswechslungsbedürftigem Kopsrest die Kopsauswechslung solange aufschieben, bis dieser Webschützen (2) wieder zum Abschlag auf die Ladenbahn gelangt.

## Claims

1. A means for changing the hollow cop on a loom, comprising a cop magazine disposed above the sley and formed with a cop outlet opening which, in the cop changing position, lies close above the upwardly open trough space in the shuttle, a cop ejector for removing the remains of the cop from the shuttle, a cop pressing-in device for pressing a new hollow cop from the magazine into the trough space in the shuttle, a cutting device for cutting the weft thread from the remains of the cop to be ejected, and control devices for synchronised actuation of the aforementioned devices, the cop magazine, for the purpose of unidirectional reception of hollow cops, being equipped with a respective cop end designed for external take-off and an attachment part permanently tied into the other end of the cop yarn and comprising a retaining pin projecting coaxially from the hollow cop, and the shuttle has a clamping device disposed near one end of the trough space for aligned attachment of the pin retaining a hollow cop, and also has a thread brake and a thread insertion slot extending from the other end of the trough space and substantially straight towards the shuttle end, characterised in that
a) a cop ejecting ram (34) which, when the shuttle (2) is in the cop change position, is extendable upwards through an opening (36) in the underside of the shuttle against a retaining pin (45) clamped in the clamping device (38), is guided in the sley (1),
b) the cop pressing-in device comprises a cop pressing-in ram (12) which, when the shuttle (2) is in the cop-changing position, is extendable downwards against a hollow cop (7) aligned ready for pressing in at the cop outlet opening (9) of the cop magazine (3), so as to press the pin (45) retaining the hollow cop (7) into the clamping device (38) of the shuttle (2) and
c) a thread insertion device (21) which, in the cop-changing position of the shuttle (2) is disposed above the thread insertion slot (40) and is lowerable simultaneously with the cop pressing-in ram (12), is provided with at least one thread gripper (22, 23) by means of which the thread (52) guided out of a slot (10) of the cop magazine (3) and belonging to the hollow cop (7) to be pressed in is lowered and introduced into the thread insertion slot (40) and the thread brake (41) of the shuttle (2).

2. A hollow-cop changing means, according to claim 1, characterised in that the thread insertion device (21) comprises a first thread gripper (10) adapted to be lowered into the upwardly open trough space (37) of the shuttle (2), a second thread gripper (17) movable relative to the first gripper substantially in the longitudinal direction of the shuttle (2) and lowerable outside the shuttle end, and a thread tensioning cylinder (18) for stretching the thread (52) for insertion and aligning it with the thread insertion slot (40) of the shuttle (2).

3. A hollow cop changing means according to claim 1 or 2, characterised in that the thread insertion means (21) is connected to the cop pressing-in ram (12) so as to descend together with it.

4. A hollow cop changing means according to any of claims 1 to 3, characterised in that the cop magazine (3) is movable between a cop pressing-in position and an inoperative position releasing the space just above the shuttle (2).

5. A hollow cop changing means according to any of claims 1 to 4, characterised in that a cop-residue removing device (56) is additionally provided and comprises a cop-residue gripper (57) movable between a release position and a receiving position just above the clamping device (38) belonging to the shuttle (2) in the cop changing position.

6. A hollow cop changing means according to any of claims 1 to 5, characterised in that a cutting device (53) which, in the cop-changing position of the shuttle (2) is insertable into the trough space (37) between the cop residue and the thread insertion slot (40), is additionally provided for cutting the weft thread extending from the cop residue to the selvedge (62).

7. A hollow cop changing means according to claim 6, characterised in that the cutting device is connected to and moves with the cop residue removal device (56) and is preferably in the form of shears (53) actuated by a pressure medium cylinder.

8. A hollow cop changing means according to any of claims 1 to 7, characterised by two weft thread grippers (27, 28) disposed in stationary manner near the breast beam (61) for gripping the weft thread introduced into the web by the shuttle (2), and a weft-thread cutting device (29) disposed on the sley (1) for cutting the weft thread held in the weft-thread grippers (27, 28) during the stroke of the sley.

9. A hollow cop changing means according to claim 8, characterised in that the weft thread cutting device is in the form of thread shears (29) actuated by a striking element (31), and an abutment part (30) movably guided between an abutment position and an inoperative position is disposed on the breast beam (61) and during the stroke of the sley (11) actuates the thread shears (29) only when in its abutment position.

10. A hollow cop changing means according to any of claims 1 to 9, characterised in that the cop magazine (3) has a number of storage shafts (6) respectively adapted to receive hollow cops (7) of a particular associated kind and/or cover, and having separately actuated shutters (8) at their outlet ends.

11. A hollow cop changing means according to claim 10, characterised in that the cop pressing-in device (12, 13) is disposed in the cop magazine (3) between adjacent storage shafts (6) which open into a common pressing-in chamber (14) divided by the shutters (8) and under the pressing-in ram (42).

12. A hollow cop changing means according to claim 10 or 11 for a wide loom, more particularly for producing endless paper machine coverings and comprising shuttle boxes superposed in the form of drop boxes at each end of the sley (1), shuttles (2) associated with the shuttle boxes for receiving hollow cops (7) of a particular kind of colour, and conventional control devices for changing the drop boxes in predetermined manner depending on the kind of weave, characterised in that the sley (1) has positioning elements (15, 16) movable between a locking position and a retracted release position in a region between the shuttle box and the selvedge (62) and spaced apart corresponding to the length of the shuttle (2), so as to secure the shuttle (2) in the cop changing position, the cop magazine (3), the cop pressing-in device (12, 13), the cop ejector (33 - 35) and the thread insertion device (21) are each disposed above the thus-determined cop changing position, the control devices comprise means for independently adjusting the positioning elements (15, 16) between the locking position and the release position, and a return device (25, 26) is provided for returning the shuttle (2) loaded with a new hollow cop (7) to the associated shuttle box.

13. A hollow cop changing means according to claim 12, characterised in that the shuttle stroke device can be changed over so as gently to move the shuttle (2) into the cop-changing position.

14. A hollow cop changing means according to any of claims 10 to 13, characterised in that the positioning elements are positioning levers (15, 16) mounted in the sley (1) and pivotable upwards into the locking position.

15. A hollow cop changing means according to any of claims 10 to 14, characterised in that the return device comprises a pressure-medium cylinder (25) preferably connected to and moving with the cop magazine (3) and a return block (26) actuated by the cylinder and accelerating the shuttle (2).

16. A hollow cop changing means according to any of claims 1 to 15, characterised in that preferably electronic measuring devices are provided for the residue of weft yarn, decreasing as a result of the pick, in the hollow cop (7) in the shuttle (2), and adjusting devices automatically actuated when a predetermined weft yarn residue is reached are provided for initiating the cop-changing process.

17. A hollow cop changing means according to any of claims 1 to 16, characterised by freely programmable electric control devices for the cloth draw-off, the weft slackening, the dobby, the hydraulic shuttle striking device, the drop box change if any, and the time sequence of the automatic cop change process.

18. A hollow cop changing means according to claim 17, characterised in that the electronic control devices can also be actuated intermittently by hand.

19. A hollow cop change device according to claim 17 or 18 for looms with drop box change, characterised in that the control devices, in the case of a shuttle (2) with a cop residue needing changing, delay the cop change until the shuttle (2) returns to the sley path for knocking over.

## Revendications

1. Dispositif de changement de canettes tubulaires pour un métier à tisser avec un magasin de canettes disposé au-dessus du battant avec une ouverture de sortie de canette se trouvant lors d'un changement de canette étroitement sur l'auge de la canette à tisser ouverte vers le haut, avec un dispositif d'éjection de canette pour écarter le reste de canette de la navette à tisser, avec un dispositif d'enfoncement de canette pour l'enfoncement d'une nouvelle canette tubulaire à partir du magasin de canette dans l'auge de la navette à tisser, avec un dispositif de coupe pour séparer le fil de trame du reste de canette à jeter ainsi qu'avec des dispositifs de commande pour actionner à des instants déterminés les uns après les autres les dispositifs mentionnés précédemment, dans lequel le magasin de canette est conçu pour recevoir dans le même sens des canettes tubulaires avec chacune une extrémité conçue pour une évacuation extérieure et un appendice de fil de canette inséré dans l'autre extrémité de la canette avec un tenon de maintien saillant coaxialement hors de la canette tubulaire, et la navette à tisser présente un dispositif de serrage placé à proximité d'une extrémité de l'auge pour la fixation orientée du tenon de maintien d'une canette tubulaire ainsi qu'une fente d'introduction de fil s'étendant sensiblement en ligne droite vers l'extrémité de la navette à partir de l'autre extrémité de l'auge et un tendeur de fil, dispositif de changement caractérisé en ce que :
a) dans le battant est guidé un poinçon d'éjection de canette pouvant sortir en amont, quand la navette à tisser est en position de changement de canette, à travers un orifice de passage (36), placé à la partie inférieure de la navette contre un tenon de maintien (45) enserré dans le dispositif de serrage (38).
b) le dispositif d'enfoncement de canette présente un poinçon d'enfoncement de canette (12) pour l'enfoncement du tenon de maintien (45) de cette canette tubulaire (7) dans le dispositif de serrage (38) de la navette à tisser (2), poinçon que l'on peut sortir contre une canette tubulaire (7) orientée de façon à être prête à être enfoncée sur l'orifice de sortie de la canette (9) du magasin de canette (3) et,
c) un dispositif d'introduction de fil (21) disposé quand la navette à tisser (2) est en position de changement de canette, sur la fente d'introduction de fil de la navette, de façon à pouvoir s'abaisser en même temps que le poinçon d'enfoncement de canette est pourvu d'au moins un fil (52) de la canette tubulaire (7) à enfoncer passé à travers une fente pour fil (10) du magasin de canette (3) lors de l'abaissement dans la fente d'introduction de fil (40) et le tendeur de fil (45) les prises de fil (22,23) à introduire dans le tendeur (41) de la navette à tisser (2).

2. Dispositif de changement de canettes tubulaires selon la revendication 1, caractérisé en ce que le dispositif d'introduction de fil (21) présente une première prise de fil (10) pouvant s'abaisser dans l'auge (37) ouverte vers le haut de la navette à tisser (2), une deuxième prise de fil (17) pouvant s'abaisser en dehors de l'extrémité de la navette pouvant coulisser par rapport à la première prise sensiblement dans le sens longitudinal de la navette à tisser (2) ainsi qu'un cylindre de tension de fil (18) pour assurer la tension orientée du fil (52) à l'introduire sur la fente d'introduction de fil (40) de la navette à tisser (2).

3. Dispositif de changement de canettes tubulaires selon les revendications 1 ou 2, caractérisé en ce que le dispositif d'introduction de fil (21) est relié au poinçon d'enfoncement de canette (12) avec lequel il effectue un mouvement d'abaissement.

4. Dispositif de changement de canettes tubulaires selon l'une des revendications 1 à 3, caractérisé en ce que le magasin de canette (3) est mobile entre une position d'enfoncement de canette et une position de repos libérant l'espace juste au-dessus de la navette à tisser (2).

5. Dispositif de changement de canettes tubulaires selon l'une des revendications 1 à 4, caractérisé en ce qu'en outre, il est prévu un dispositif d'évacuation de reste de canette (56) avec une prise mobile de reste de canette (57) entre une position de réception située juste au-dessus du dispositif de serrage (38) de la navette à tisser (2) se trouvant en position de changement de canette et une position de libération.

6. Dispositif de changement de canettes tubulaires selon l'une des revendications 1 à 5, caractérisé en ce qu'en outre, il est prévu un dispositif de coupe (53) servant à séparer le fil de trame s'étendant à partir du reste de canette jusqu'à la lisière (62) qui peut être introduit dans l'auge de la navette (37) entre le reste de canette et la fente d'introduction de fil (40).

7. Dispositif de changement de canettes selon la revendication 6, caractérisé en ce que le dispositif de coupe est relié au dispositif (56) d'évacuation de reste de canette pour être déplacé en commun et est constitué de préférence comme un ciseau (53) pouvant être actionné par un vérin.

8. Dispositif de changement de canettes selon l'une des revendications 1 à 7, caractérisé par deux prises (27,28) de fil de trame disposés de façon fixe à proximité de la poitrinière (61) pour saisir le fil de trame introduit par la navette à tisser (2) dans le pas de chaîne ainsi que par un dispositif de coupe (29) de fil de trame monté sur le battant (1) pour couper le fil de trame maintenu dans les prises de fil de trame (27,28) lors de la frappe.

9. Dispositif de changement de canettes tubulaires selon la revendication 8, caractérisé en ce que le dispositif de coupe de fil de trame est constitué comme un ciseau de fil (29) actionné par un élément (31) de percussion et en ce qu'il est monté sur la poitrinière (61) une pièce de butée (30) guidée de façon mobile entre une position de butée et une position de repos, pièce qui provoque un actionnement du ciseau de fil (29) seulement quand elle est dans sa position de butée lors du mouvement de butée du battant (11).

10. Dispositif de changement de canettes tubulaires selon l'une des revendications 1 à 9, caractérisé en ce que le magasin de canette (3) présente plusieurs puits de réservoir (6) avec des clapets de fermeture (8) pouvant être actionnés séparément, disposés aux extrémités de sortie des puits, servant à recevoir chacun des canettes tubulaires (7) d'un type et/ou d'une couleur déterminés correspondants.

11. Dispositif de changement de canettes tubulaires selon la revendication 10, caractérisé en ce que le dispositif d'enfoncement de canette (12,13) est disposé dans le magasin de canette (3) entre les puits de réservoir (6) adjacents, qui débouchent dans une chambre commune (14) d'enfoncement, en dessous du poinçon d'enfoncement (42), en étant divisés par les clapets de fermeture (8).

12. Dispositif de changement de canettes tubulaires selon la revendication 10 ou 11 pour un métier à tisser large, en particulier pour la fabrication de toiles de machine à papier sans fin, avec à chaque extrémité du battant (1) des boîtes de navette disposées les unes au-dessus des autres comme boîtes montantes, avec une navette (2) associée à celles-ci, pour recevoir des canettes tubulaires (7) d'un type ou d'une couleur déterminé ainsi qu'avec des dispositifs de commande habituels pour la production d'un changement de boîte montante prédéterminé selon l'armure, dispositif caractérisé en ce que le battant (1) présente pour le maintien de la navette à tisser (2), dans sa position de changement de canette, des éléments de positionnement (15,16) pouvant se déplacer entre une position de blocage et une position en retour de libération, disposés dans une zone située entre les boîtes de navette et la lisière (62) dans le sens de la longueur de la navette à tisser (2) à une distance concevable, en ce que le magasin de canette (3), le dispositif d'enfoncement de canette (12,13), le dispositif d'éjection de canette (33,35) et le dispositif d'introduction de fil (21) sont logés chacun au-dessus de la position ainsi déterminée de changement de canette, et comprennent des dispositifs de commande pour déplacer de façon indépendante les éléments de positionnement (15,16) entre la position de blocage et la position de libération et en ce qu'il est prévu un dispositif de retour (25,26) pour le retour de la navette à tisser (2), alimentée avec une nouvelle canette tubulaire (7), dans la boîte à navette correspondante.

13. Dispositif de changement de canettes tubulaires selon la revendication 12, caractérisé en ce que le dispositif de frappe de la navette peut être réversible pour faire coulisser avec une faible énergie la navette à tisser (2) dans la position de changement de canette.

14. Dispositif de changement de canettes tubulaires selon l'une des revendications 10 à 13, caractérisé en ce que les éléments de positionnement sont constitués comme des leviers (15,16) de positionnement montés dans le battant (1), pouvant pivoter vers le haut dans leur position de blocage.

15. Dispositif de changement de canettes tubulaires selon l'une des revendications 10 à 14, caractérisé en ce que le dispositif de retour présente un vérin (25) relié de préférence au magasin de canette (3), pour être manoeuvré en commun avec lui, et un bloc de retour (26) acheminé par ce vérin, accélérant la navette à tisser (2).

16. Dispositif de changement de canettes tubulaires, selon l'une des revendications 1 à 15, caractérisé en ce qu'il est prévu de préférence des dispositifs de mesure fonctionnant électroniquement pour la quantité restante de fil de canette de la canette tubulaire (7) se trouvant dans la navette à tisser (2) à prélever pour insertion dans la trame ainsi que des dispositifs de commande, pour le déclenchement du processus de changement de canette, actionnés automatiquement quand on atteint une quantité restante de fil de trame prédéterminée.

17. Dispositif de changement de canettes tubulaires selon l'une des revendications 1 à 6, caractérisé par des dispositifs de commande électroniques librement programmables pour l'évacuation des produits, le mollissement de la chaîne, la machine de lisses, le dispositif hydraulique de frappe de la navette, le changement éventuel de boîtes montante, ainsi que la durée du changement automatique de canette.

18. Dispositif de changement de canettes tubulaires selon la revendication 17, caractérisé en ce que les dispositifs de commande électroniques peuvent en outre être actionnés manuellement de manière cadencée.

19. Dispositif de changement de canettes tubulaires selon la revendication 17 ou 18 pour métier à tisser avec changement de boîte montante, caractérisé en ce que les dispositifs de commande dans une navette à tisser (2) avec le reste de canette résultant du changement actionnant le changement de canette jusqu'à ce que cette navette à tisser (2) soit de nouveau arrivée sur le trajet du battant pour être frappée.
